# EUROPÄISCHE PATENTSCHRIFT

(11) **EP 0 671 578 B1**
(45) Veröffentlichungstag und Bekanntmachung des Hinweises auf die Patenterteilung: **03.11.1999**
(21) Anmeldenummer: 95810110.7
(22) Anmeldetag: 17.02.1995
(51) Int. Cl.: F16K 37/00, F16K 51/00, F24D 19/08

(54) **Strangregulierventil**
Control valve for a train of pipes
Soupape de réglage pour une ligne de tubes

(30) Priorität: 23.02.1994 CH 52594
(43) Veröffentlichungstag der Anmeldung: 13.09.1995
(73) Patentinhaber: GIACOMINI S.p.A., 28017 San Maurizio d'Opaglio (NO) (IT)
(72) Erfinder: Giacomini, Marco, I-28100 Novara (IT)
(74) Vertreter: Gaggini, Carlo, Dipl.-Ing.

(56) Entgegenhaltungen:
- EP-A- 0 300 403
- CH-A- 674 405
- DE-B- 1 209 381
- DE-U- 8 909 284
- FR-A- 1 391 416
- GB-A- 2 073 893
- PATENT ABSTRACTS OF JAPAN vol. 8, no. 208 (P-302) (1645) 21. September 1984 & JP-A-59 092 313 (KANSAI DENRIYOKU) 28. Mai 1984
- PATENT ABSTRACTS OF JAPAN vol. 8, no. 183 (P-296) (1620) 23. August 1984 & JP-A-59 073 726 (MITSUBISHI) 26. April 1984
- KREUZSTROMWERK (FIRMENPROSPEKT), März 1991, HAGEN 'Rotgussarmaturen PN 16, Strangregulierventil Multi 200'

## Beschreibung

Die vorliegende Erfindung betrifft ein Strangregulierventil für Gebäudeheizanlagen nach dem Oberbegriff des Anspruches 1.

Die Gebäudeheizanlagen bestehen in der Regel aus einer Zentralsammelleitung, an welche eine Mehrzahl von Strängen, die die Heizflüssigkeit zu den einzelnen Heizkörper führt, angeschlossen sind. Jeder Strang speist seinerseits eine Mehrzahl von Heizkörpern, deren Anzahl zwischen sehr wenigen Einheiten bis zu verschiedenen Dutzend solcher Körper variieren kann. Ferner kann je nach Gebäudegestaltung die Anzahl der Heizkörper von jedem Strang und somit die von jedem Strang zu liefernde Wärmeleistung innert ziemlich weiten Grenzen liegen.

Es zwingt sich demnach die Notwendigkeit auf, über ein System zur genauesten Regulierung des Flüssigkeitsdurchflusses, im allgemeinen in Form von Warmwasser, womit jeder Anlagestrang gespeist wird, zu verfügen, um so jedem Strang ideale Betriebsvoraussetzungen gewähren zu können. Diese idealen Betriebsvoraussetzungen, die übrigens jedem Heizungsfachmann bekannt sind und nicht Gegenstand der vorliegenden Erfindung sind, werden hier einfachheitshalber als solche bestimmt, die in bester Art den Heizungsanforderungen der einzelnen Gebäudesektoren nachkommen und nicht zuletzt der einzelnen Räume, und dazu noch die besten Voraussetzungen in Bezug auf den Wärmeleistungsgrad der Anlage gewähren.

Es ist vom Stand der Technik, sowie auch von der Literatur, eine Lösung des obenerwähnten Problemes bekannt, wo am Fuss jedes Stranges ein Ventil angebracht wird, welches eine ganze Reihe von Funktionen ausführt, wie: Voreinstellung des Durchflusses, Messung des Flüssigkeitsdurchflusses, Absperrung der Flüssigkeitszuführung zum Strang, Füllung des Stranges -durch Ventilöffnung- Entleerung des Stranges.

Von diesen Funktionen interessieren am meisten jene in den ersten zwei Punkten erwähnte, das heisst, die Voreinstellung und die Messung des Durchflusses, womit die Tatsache verstanden wird, dass das hier gezeigte Strangregulierventil erlaubt. die durchfliessende Flüssigkeitsmenge nach vorheriger Messung derselben einzustellen.

Unter den vielen Beispielen solcher, aller ähnlichen Verwirklichungen führen wir hier als Darstellung jenes der Firma Kreuzstromwerk GmbH, Sedanstr. 5, D-5800 Hagen, auf, welche unter der Bezeichnung «Regulierventil für Stränge» Typ DN 10-65, ein Ventil mit schiefem Sitz handelt, das die verlangten Bedingungen des Oberbegriffes der vorliegenden Erfindung verwirklicht. Das obenerwähnte Ventil, ähnlich ebenfalls dem Stangenregulierventil der DE-U-8909284, welches jedoch einen geraden Sitz aufweist, besteht aus einem gestanzten Metallkörper mit einem Einlaufanschluss für die Zufuhrflüssigkeit, einem Auslaufanschluss für die gemessene und dosierte Zuführung der Flüssigkeit des Stranges und einem aus einer Scheibe mit schiefem Sitz bestehenden Verschluss, der den Durchgangssitz zwischen Einlauf- und Auslaufanschluss komplett oder mehr oder weniger teilweise schliesst. Das Ventil weist dann einen aufwärts des Ventilsitzes angebrachten Anschluss und einen abwärts angebrachten Anschluss auf, durch welchen es möglich ist, mittels Anbringung eines geeigneten Druckmessers, den Druckunterschied Δp der durch-fliessenden Flüssigkeit zu bestimmen. Durch ein dafür vorgesehenes Eichdiagram des Ventils kann man dann, durch den Druckunterschied Δp, auf die Durchflussmenge des Ventils zurückgehen, womit die Möglichkeit erzielt wird, die Durchflussmenge des Ventils selbst zu regulieren. Diese Arbeitsgänge an den einzelen Strängen ausführend und dafür vorgesehenen Optimierungskriterien folgend, kann man schliesslich den Flüssigkeitsdurchfluss in allen Strängen so ausgleichen und regulieren, dass die Flüssigkeitsmenge im Gebäude den verlangten Heizungsbedürfnissen gemäss verteilt wird. Die Ventile mit geradem oder schiefem Sitz, die heute den Stand der Technik ausmachen, haben jedoch zwei wichtige Nachteile, und zwar:
a) Vom Herstellungsgesichtspunkt aus weist die Anfertigung solcher Ventile mit schiefem Sitz vor allem bemerkenswerte Schwierigkeiten bei der Warmpressung wegen der komplizierten Form des Körpers auf. Ferner fordert die Bearbeitung solcher Körper den Einsatz von besonderen Werkzeugmaschinen, die zylindrische, unter sich in verschiedenen Winkeln angeordnete Teile zu bearbeiten vermögen, da der Durchgangskanal des Ventils im Vergleich zum Ventilsitz schräg angeordnet ist.
b) Vom Einsatzgesichtspunkt aus besteht der Nachteil, dass das Regulierungsrad des Ventils und die Verschlusswelle bemerkenswert aus der Ventilachse herausstehen, was nicht unbedeutende Umfangs- und Montageprobleme hervorrufen kann.

Diese Nachteile, die nicht so sehr mit der Funktionsweise des Ventils in der Anlage zusammenhängen, sondern mehr mit den Herstellungs- und Montageproblemen, setzen sich schlussendlich in nicht unbedeutende Zusatzkosten um, welche die ganze Heizungsanlage verteuern.

Von der DE-U-8909284 ist weiter ein Strangregulierventil bekannt, bei welchem sowohl stromaufwärts als auch stromabwärts des Verschlusskörpers Oeffnungen im Ventilgehäuse vorgesehen sind, welche mit dem Flüssigkeitdurchgangskanal im Ventil in Verbindung stehen. An beiden Oeffnungen dieses Ventils kann ein Gerät zur Bestimmung des Druckunterschiedes im Flüssigkeitstrom und indirekt der Durchflussmenge angeschlossen werden.

Zweck der Erfindung ist nun, die bekannten Kugelverschlussventile unter Anwendung der obengenannten Lehre der DE-U-8909284 bezüglich der zwei Oeffnungen weiter zu verbessern, indem das Verhalten des Kugelverschlussventils ungefähr linear gemacht wird.

Dies bedeutet, dass das Verhältnis zwischen Drehwinkel des Verschlusses, bzw. der Kanalachse, und der Ventildurchflussmenge im wesentlichen linear gemacht werden soll, was für die Regulierung grosse Vorteile hat.

Erreicht wird dies durch ein Ventil mit den Merkmalen gemäß Anspruch 1. Vorteilhafte Weiterbildungen sind in den abhängigen Ansprüchen angegeben. Obwohl es nicht das erste Mal ist, dass der Stand der Technik Ventile mit Kugelverschluss zeigt, die in der Strangsektion Verengungen aufweisen (man verweist zum Beispiel auf die bereits erwähnte CH-A-674405, in welcher der Engpass jedoch nur auf der Ausgangsseite des Kugelverschlusses vorhanden ist, oder die EP-A-0300403, in welcher jedoch die Engpässe in dem den Kugelverschluss durchgehenden Kanal vorhanden sind), kann man sicher bestätigen, dass der Gebrauch solcher Vorkehrungen in einem Ventil mit Kugelverschluss als Strangregulierventil neu und vorteilhaft ist, da die Eichung des Ventils und die Anwendung der entsprechenden Diagramme vereinfacht wird.

Nach dem Anspruch 7, der vorsieht, dass die Verbindungslöcher zur Bestimmung des Druckunterschieds Δp, in Uebereinstimmung mit den Engpässen vorhanden sind, wird der Vorteil einer grösseren Messgenauigkeit des Δp dank der höheren an den Engpässen bestehenden Geschwindigkeit erzielt.

Die Ansprüche 8 und 9 betreffen eine mit einer besseren Wärmeisolierung des erfinderischen Ventils in Zusammenhang stehende Verbesserung. Auch hier ist die Vorkehrung, das Strangregulierventil durch ein Gehäuse oder einen Zweischalenmuschelkasten aus Isoliermaterial zu isolieren, zum Beispiel aus vorgepresstem Polyurethan, in der Praxis an sich bekannt und erfolgreich : sie ist jedoch neu in Kombination mit einem Strangregulierventil mit Kugelverschluss.

Die Erfindung wird nun mit Hilfe von einigen dargestellten Verwirklichungsbeispielen detaillierter beschrieben.

Die Figuren zeigen :
- Fig. 1: Das erfinderische Ventil im Schnitt längs einer Ebene, welche die Achse des Durchgangskanals A-A und die Umdrehungsachse des Kugelverschlusses B-B enthält.
- Fig. 2: Eine Grundrissansicht des Ventils der Fig. 1, wie es von aussen aussieht.
- Fig. 3: Das Ventil der Fig. 1 in Aufsicht wie in Fig. 2 und mit der Schneckantriebswelle im Schnitt nach Linie C-C der Fig. 1
- Fig. 4: Das Ventil im Aufriss nach Richtung des Pfeils D der Fig. 1 gesehen.

Man bemerke im Besonderen, dass in allen Figuren die gleichen Elemente mit den gleichen Referenznummern bezeichnet werden. Ferner ist das Wärmeschutzgehäuse nur kurz durch gestrichelte Linien angegeben worden, um das Lesen der zeichnungen selbst nicht unnötig zu komplizieren. Nur die Fig. 2 zeigt das erfinderische Ventil so wie es von aussen erscheint, wenn es im Gehäuse eingeschlossen ist.

In der Fig. 1 ist mit 2 der Ventilkörper bezeichnet, hergestellt aus einem geeigneten, warmgepresstem Metall, zum Beispiel Messing, und bestehend aus einem ersten, zylindrischen, im Innern gewindegeschnittenen Teil, welcher einen der zwei für das Ventil 1 notwendigen Anschlüsse bildet, zum Beispiel den Zuflussanschluss 3, wenn man annimmt, dass die Heizflüssigkeit -in der Regel Warmwasserden Kanal des Ventils von rechts nach links durchfliesst.

Im Mittelteil 4 des Körpers 2 befindet sich der Kugelverschluss 5 des Ventils, bestehend aus einer hohlen Metallkugel, welche auf zwei symmetrischen Seiten, mit zwei Oeffnungen 6 und 7 versehen ist, welche der Flüssigkeit erlauben, sie zu durchströmen, wenn das Ventil 1 sich in Oeffnungsstellung, wie in Fig. 1 gezeigt, befindet.

Auf der anderen Seite des Körpers 2, das heisst, jene links in Fig. 1, trägt dieser eine in einem Gewinde 8 verschraubte Büchse 9, welche auch Innen mit einem Gewinde versehen ist und den zweiten Anschluss des Ventils 1 bildet, das heisst, den Abflussanschluss 10.

Der Kugelverschluss 5 wird gegenüber den Zufluss- 3 und Abflussanschlüssen 10 durch zwei elastisch verformbaren Dichtungen, zum Beispiel aus Gummi, 11 und 12 dicht gehalten, welche gegen den kugelförmigen Körper des Verschlusses 5 gepresst werden, indem die gewindegeschnittene Büchse 9 bis zur Sperrung in den Körper 2 des Ventils 1 geschraubt wird. Zur grösseren Sicherheit ist ebenfalls ein Dichtungsstück 13 vorgesehen, bestehend aus einem in die kreisförmige Nute, die sich zwischen der Büchse 9 und dem Körper 2 des Ventils 1 befindet, eingesetzten Gummiring.

In seinem Mittelteil weist der Körper 2 dann, in Fig. 1 oberhalb gesehen, eine zylindrische Verlängerung 14 auf, so angeordnet, das seine Achse B-B senkrecht zur Achse A-A der Anschlüsse 3 und 10 des Ventils 1 ist und zwar so, dass es diese Achse im Zentrum des Kugelverschlusses 5 durchschneidet. In der Verlängerung 14 wird in der Tat die Drehachse 15 des Kugelverschlusses 5 gestützt.

Letzterer ist wie ein Zapfen hergestellt, der in seinem Mittelteil mit axialen und radialen, dichten, nicht gezeigten Führungselementen versehen ist, und ist an den beiden äusseren Enden mit zwei kurzen Zapfen ausgerüstet, jener untere im quadratischen Querschnitt, der in den Oberteil des Körpers des Kugelverschlusses 5 eintritt, währenddem der andere, jener des oberen Endes, mit einem Schneckenzahnradgetriebe 16, das wir weiter unten bessere beschreiben werden, verkeilt ist. Die Schwenkung von ca. 90° der Drehachse 15 verursacht die Drehung des Kugelverschlusses 5 und demzufolge die komplette Schliessung des Ventils.

Mit den Nummern 17 und 18 sind zwei Löcher, eines aufwärts 17 und das andere abwärts 18 des Kugelverschlusses 5 im Sinne des Flüssigkeitsdurchganges angeordnet, angezeigt.

Die Löcher 17 und 18 verbinden den Flüssigkeitsdurchgangskanal 19, bestehend aus den Kammern des Zuflussanschlusses 3,des Kugelverschlusses 5 und des Rückflussanschlusses 10, mit der Aussenseite.

Das Ausflussloch 17 durchquert dann direkt die Wand des Zuflussanschlusses 3, währenddem das aufwärts gesetzte Loch 18, das in der Zone, in welcher die gewindegeschnittene Büchse 9 auf den Ventilkörper 2 zur Bildung des Abflussanschlusses 10 angeschraubt wird, anwesend ist und sich demnach überlagert, zuerst die gewindegeschnittene Büchse 9 durchquert, um in einer zwischen der Büchse selbst und dem Ventilkörper 2 bestehenden Ringkammer 20 zu enden.

Der Ventilkörper 2 weist dann, vorzugsweise auf der gleichen Ebene, wo sich das Loch 17 befindet, ein Durchgangsloch gegen aussen auf. Das Durchgangsloch 18 besteht demnach nicht, wie jenes 17, aus einer einfachen Oeffnung, sondern aus zwei Löchern und einer Ringkammer 20. Dank dieser Vorkehrung ist es möglich, auch das Innere des Abflussanschlusses 10, bestehend aus einer in den Ventilkörper 2 eingeschraubten Büchse 9 und somit in irgendeiner Weise gegenüber dem Körper 2 selbst positioniert, mit einem mit dem Ventilkörper 2 fest verbundenen Anschlusstutzen zu verbinden. Die Funktion dieser Löcher dient dazu, um mit einem dafür vorgesehenen Gerät den durch den Oeffnungsgrad des Kugelverschlusses 5 verursachten Druckunterschied Δp in der Flüssigkeitsströmung zu bestimmen, um somit dank einem dafür vorgesehenen Diagramm, das das Verhältnis zwischen dem Druckunterschied Δp und der Durchflussmenge angibt, auf die Flüssigkeitsdurchflussmenge des Ventils 1 zurückzuschließen. Diese Messungs- und Eichungsart eines Regulierventils ist genau gleiche wie jene, die im Falle des obenbeschriebenen Stranregulierventils mit schiefem Sitz ausgeführt wird, sodass hier weitere Erklärungen überflüssig sind. Das Loch 18 kann natürlich auch für andere Zwecke angewandt werden, wie zum Beispiel, um die Entleerung des Stranges und sein Auffüllen nach vorheriger Schliessung des Ventils 1, zu ermöglichen. Auch diese Funktionen sind dem Stand der Technik bekannt und es lohnen sich deshalb weitere Erklärungen nicht.

Der Betrieb des Ventils 1 kann nun von Hand mittels einem auf der Drehachse 15 anstelle des beschriebenen Getriebes befestigten Hebel erfolgen. Diese Betriebsart ist jedoch nicht ideal, da es keine genügend feine Einstellung der Ventilöffnung erlaubt. Aus diesem Grunde wird nach einer bevorzugten Verwirklichungsform vorgesehen, dass der Kugelverschluss 5 des Ventils mittels einem Drehmechanismus, der in der Lage ist, die Winkelstellung des Kugelverschlusses 5 des Ventils 1 mit einer Genaugikeit von weniger als ± 30' zu bestimmen, betrieben wird.

Diese Genauigkeit ist wichtig, sei es, um eine genügend genaue Einstellung der Ventildurchflussmenge auf der Basis von obengenanntem Diagramm zu gewähren, wie auch, um eine befriedigende Wiederholbarkeit der Einstellungen zu erzielen.

Nach einer bevorzugten Form des Drehmechanismus des Ventils 1, besteht dieser aus einem Schneckenradgetriebe, und zwar genauer, ein auf die Drehachse 15 verkeiltes Getriebe 16, sowie der mit diesem Getriebe 16 in Kontakt stehende Schnecke 21. Die Details dieses Schneckenzahnradgetriebes sind sehr gut in den Figuren 3 und 4 sichtbar, worauf man hier Bezug nimmt und in welchen noch einige weitere Herstellungsdetaile des Mechanismus dargestellt werden, was weiter unten erklärt wird. Das Untersetzungsverhältnis des erwähnten Schneckenzahnradgetriebes ist erfinderisch grösser als 1 : 20, um eine genügend feine Einstellungsmöglichkeit des Ventils zu erzielen. Dies bedeutet, dass die Schnecke 21 wenigstens 20 Umdrehungen machen muss, (in der Figur 24 Umdrehungen, da das Verhältnis 1:24 ist) damit die Drehachse 15 eine Umdrehung ausführt.

In der Praxis ist es jedoch nicht nötig, dass die Achse 15 eine ganze Umdrehung vollendet, da eine 1/4 Drehung (90°) wie bereits gesagt genügt, um den Kugelverschluss 5 von seiner komplett offenen Stellung, in Figur 1 gezeigt, auf jene komplett geschlossene zu bringen.

Erfinderisch ist dann vorgesehen, dass die Winkelstellung des auf die Drehachse 15 des Kugelverschlusses 5 befestigten Getriebes 16 mit einer Kennziffer 22 als Basiseinstellung bezeichnet ist, das heisst, ungefähre Einstellung, währenddem die Winkelstellung der Schnecke 21 mit einer Kennziffer 23 als Feineinstellung bezeichnet wird.

In einer bevorzugten Verwirklichungsform der Erfindung weist die Achse der Schnecke 21 ein Rad 24 zur Handdrehung auf.

Die Figuren 1 und 2 zeigen eine praktische Verwirklichungsform der doppelten Angabe der Ventileinstellung 1 mit einer ungefähren und einer feinen Einstellung : es sei jedoch klar, dass diese Ausführungsform, die wir nun beschreiben werden, nur eine der vielen ähnlichen praktischen Möglichkeiten ist und nicht in einschränkendem Sinn verstanden werden soll, sondern als reines Beispiel.

Diese Herstellung sieht also vor, dass das Getriebe 16 fest mit einem Segment 25 verbunden sei (in Fig. 1 im Schnitt sichtbar und in Fig. 2 im Grundriss), welches sich auf ungefähr 100° ausdehnt. Auf dem Segment sind Symbole eingraviert, zum Beispiel Zahlene von 0-6, die einen Segmentbogen von 90° decken. Jede Kennziffer, bzw. Zahl, entspricht einer genauen Winkelstellung des Ventilverschlusses: zum Beispiel die Null entspricht der geschlossenen Ventilstellung und bei 6 jener des komplett geöffneten Ventils (wie in Fig. 1). Die Stellung der Zahlen wird in Uebereinstimmung mit einem im Körper des Gehäuseüberzugs, bzw. Wärmeisolierung 27, angebrachten Fensters 26 (Fig.2) bezeichnet, welcher das ganze Ventil 1 in einer Art und zu einem Zweck, wie wir dies weiter unten angeben werden, umschliesst. Das Fenster 26 gibt also zu den auf dem Segment 25 eingravierten Zahlen Zugang und, durch einen Zeiger 28, kann die entsprechende Zahl von 0 bis 6 in Uebereinstimmung mit dem Fenster 26 genau zentriert werden.

Diese Kennziffer 22 entspricht dem ungefähren Einstellungsgrad der Ventilstellung 1. In der Tat erlaubt es durch seine direkte Kupplung mit dem Kugelverschluss 5 und weil das Segment 25 nur in wenige Zahlen unterteilt ist, nicht mehr als eine relativ ungenaue optische Einstellung zu erreichen.

Die Schnecke 21 trägt dann vorzugsweise, wie bereits gesagt, ein Rad 24; bei jeder seiner vollen Umdrehung führt das Segment 25 eine Drehung von 15° aus (360°:24=15°).

Das Rad 24 trägt dann die zweite genannte Kennziffer als feinen Einstellungsgrad 23 : im spezifischen Fall besteht diese Kennziffer aus einem mit dem Rad 24 fest verbundenen Ring 29 auf welchem , im Beispiel der Figur, der ganzen Kreislinie entlang und den Merkzeichen nach in gleichbleibendem Abstand, Buchstaben von A bis L eingraviert sind. Der Ring 29 ist also in 10 Teilungen unterteilt, die in Uebereinstimmung mit einem Fenster 30, mit welchem auch das Gehäuse 27 versehen ist, gezeigt werden. Auch in diesem Fall erlaubt ein Zeiger 31 die Buchstaben A-L genau zu zentrieren und die Schneckenachse 21 mit grosser Winkelpräzision einzustellen. Jede Teilung des Ringes 29 entspricht also, im gezeigten spezifischen Fall, einer Drehung des Kugelverschlusses 5 von 15°:10=1,5°. Da das Rad 24 leicht in wenigstens vier Zwischenstellungen zwischen zwei sich aufeinanderfolgenden Buchstaben gestellt werden kann, geht daraus hervor, dass die Genauigkeit der Winkeleinstellung des Kugelverschlusses 5 niedriger als 1,5°:4, das heisst, bei ungefähr ±11' liegt, eine Genauigkeit, welche mehr als genügend ist, um die als notwendig aufgeführten Regulierungseigenschaften des Ventils 1 zu gewähren.

Nach einer anderen bevorzugten Erfindungsform, ist der Drehmechanismus der Achse 15 des Kugelverschlusses 5 mit einer regulierbaren Anschlagvorrichtung 32 (Fig. 3) versehen, durch welche von aussen die maximale Durchflussmengestellung des Ventils 1 festgelegt werden kann. In der Tat kann es von Nutzen sein, die Durchflussmenge des Strangregulierventils 1 auf eine bestimmte Nominalflüssigkeitsmenge einzustellen und dann diese Einstellung festzusetzten, sodass, wenn man zum Beispiel das Ventil in genannter Weise schliessen muss und der Strang entleert wird, indem die Flüssigkeit durch das Ausflussloch 18 abfliesst, man im Moment des darauffolgenden Auffüllen des Stranges die Einstellungsposition des Ventils wieder findet und somit vermieden wird, von Neuem die Durchflussmenge des Ventils regulieren zu müssen.

Eine solche Anschlagvorrichtung 32 wird in den Details der Fig. 3 gezeigt: es besteht hauptsächlich aus einem regulierbaren Sperranschlag, aus einem auf der Schneckenachse angeschraubten Sicherungsring 33. Aeusserlich ist der Sicherungsring mit in Nuten 35 gleitenden Zähnen 34 versehen, wovon eine mit Stützbüchsen, jene rechts 36, versehen ist, worin die Achse dreht. Wenn demnach die Schnecke gedreht wird, schraubt sich der Ring, der sich nicht drehen kann, da er von den Zähnen 34 gehalten wird, auf die Achse auf, indem er sich axial nach rechts verschiebt, wenn die Schneckendrehung zur Ventilöffnung übergeht (und somit von der geschlossenen Stellung in die Fig. 1 gezeigte geöffnete).

Die Verschiebung des Rings 33 über eine gewisse Grenze hinaus und somit die weitere Schneckendrehung 21 mit der daraus folgenden Oeffnungsblockierung des Ventils, wird mittels einer äusserlich gewindegeschnittenen Büchse 37 erzielt und die in das Gewinde 38' durch innere Sechskantaufräumung, womit der innere zylindrische Teil, der die Nuten 35 aufweisenden Büchse 36 versehen ist, angeschraubt wird. Die Büchse 37 mehr oder weniger tief in das Innere des Büchsenhalters 36 einschraubend, verschiebt sich somit der Sperranschlag, gegen welchen der Sicherungsring 33 bei seiner Verschiebung nach rechts schlägt: es genügt somit den Hub des Sicherungsrings 33 durch eine Büchse 37 zu blockieren, damit die maximale Oeffnungsstellung des Kugelventils 5 blockiert bleibt.

Die Fig. 4 zeigt ein anderes, nützliches Detail der erfinderischen Vorrichtung, welches vorsieht, dass das Rad 24 durch eine aufgeräumte Verbindung an die Schneckenachse 21 befestigt sei, damit das Rad 24, im Moment der Eichung des Ventils, sich in einer solchen Stellung befindet, dass seine Kennziffern 23 genau den erwähnten Diagrammangaben für die Verhältniss zwischen Δp und der Ventildurchflussmenge entsprechen. Die Ventile können so eines nach dem andern während der Montage auf der Basis eines Diagrammes, das für alle Ventile von gleichem Ausmass gültig ist, geeicht werden: die kleinen, unvermeidlichen Unterschiede zwischen einem Ventil und dem andern, durch minimale Herstellungstolleranzen hervorgerufen, können so durch die Befestigung des Rades-Anzeiger 24 im genauen Punkt nach Diagramm ausgeglichen werden.

Nach der Erfindung und unter Anwendung eines bereits bekannten Grundprinzipes in Kugelventilen (man siehe zum Beispiel die CH-A-674405), jedoch nie in den Strangregulierventilen angewandt, weist der Flüssigkeitdurchgangskanal 19 durch das Ventil 1, bestehend aus dem Kanalteil im Zuflussanschluss 3, dem Kanalteil im Rückflussanschluss 10 und aus dem Durchgang durch den Kugelverschluss 5, einen Engpass vor und nach dem Kugelverschluss 5 auf, was in der Fig. 1 mit den Kennzahlen 38 bzw. 39 bezeichnet ist. Die Engpässe 38 und 39 befinden sich am Ende des Zuflussanschlusses 3, bzw. am Anfang des Rückflussanschlusses 10, im Sinne der Flüssigkeitsströmung durch das Ventil 1.

Diese Massnahme erlaubt, die Verhältnismässigkeit zwischen der Flüssigkeitdurchflussmenge des Ventils 1 und dem Drehungs- und Oeffnungswinkel des Kugelverschlusses 5 zu verbessern. In der Tat hat man bemerkt, dass, wenn der Durchgangskanal 19 überall einen gleichbleibenden Querschnitt hat, und besonders vor und nach dem Kugelverschluss 5, die Durchflussmenge eines solchgefertigten Ventils in Funktion des Oeffnungswinkel des Verschlusses einer krummen Linie folgt, wodurch die Eichung des Ventils selbst schwieriger wird. Daher erreicht man durch eine geeignete Verengung des Kanalquerschnittes vor und nach dem Kugelverschluss 5, dass die obengenannte Kurve gerade bleibt, das heisst, man erzielt ein proportionales Verhalten des Ventils. Der Verengungsgrad des Kanals 19 und die Form der Engpässe 38,39 werden vorzugsweise durch Versuchsproben bestimmt.

Eine andere bevorzugte Verwirklichungsform der Erfindung sieht vor, dass die Verbindungslöcher 17,18 in Uebereinstimmung mit den Engpässen 38,39 vorgesehen werden. In der Fig. 1 sieht man, wie jene Löcher 17,18 in den engsten Punkten der Engpässe 38, bzw. 39 in den Kanal 19 münden.

Diese Lösung hat den Vorteil, dass der Druckunterschied Δp, wie oben beschrieben, in zwei Punkten, wo die Geschwindigkeit des Flüssigkeitstromes am grössten ist, gemessen werden kann, was sich in ein kräftigeres Unterschiedssignal übersetzt und demnach in eine genauere Messung. Davon gewinnt die Reguliergenauigkeit des Ventils 1.

Wie dies bereits im Verlauf der Beschreibung erwähnt wurde und nach einer bevorzugten Verwirklichungsform der Erfindung, ist dann das ganze Ventil 1 in einem wärmeisolierenden Gehäuse 27 eingeschlossen, welches aus wenigstens zwei separaten Teilen in einer Mittelebene besteht und so angeordnet ist, dass die Montage des Gehäuses 27 auf das bereits auf seine Eingangs- und Ausgangsleitungen montierte Ventil 1 möglich ist (in den Figuren nicht gezeigt, aber an die Zufluss- 3 und Rückflussverschlüsse 10 angeschlossen). In den Figuren 1,3 und 4 ist das Gehäuse durch zwei gestrichelte Linien, die das ganze Ventil 1 umkreisen, angegeben. Die Distanz zwischen den beiden Linien zeigt an, dass das Gehäuse aus einem gutisolierenden Material gefertigt ist. Das Gehäuse 27 wie auch schon beschrieben, lässt eine Oeffnung für das Betriebsrad 24 frei sowie die angemessenen Oeffnungen für die Anschlüsse der Zufluss- und Rückflussröhren der Flüssigkeit (nicht gezeigt).

Das Gehäuse 27 dient dem Zweck, das Strangregulierventil, mit Warmwasser gespeist, zu isolieren, um Wärmeverluste zu verhindern. Wesentlich ist die Tatsache, dass das Ventil aus wenigstens zwei Teilen (Muscheln) besteht, damit es mit bereits montiertem Ventil 1 montiert und demontiert (geöffnet) werden kann, sodass die vorgesehenen Messungen ausgeführt werden können, das heisst, damit die für die Notwendigkeit geeigneten Röhren durch dafür vorgesehene Anschlüsse 40, 41 an die Löcher 17, 18 angebracht werden können.

Das Isoliergehäuse 27 ist vorzugsweise aus Polyurethan-Schaumstoffmaterial mit dem Vorteil, Schalen aus irgendwelcher Form und zu einem günstigen Preis erzielen zu können.

Es sei hier noch die Tatsache erwähnt, dass die Anschlüsse 40 und 41 als Schraubenanschlüsse zur Befestigung von biegsamen Röhren hergestellt sein können und/oder selbst einen Schliesshahn für den Wasserauslauf beinhalten können.

Die Vorteile des Strangregulierventils nach der Erfindung sind jene, bereits erwähnte, der Herstellungseinfachheit und somit die niedrigen Kosten und geringem seitlichen Platzbedarf, sowie die grosse Einstellungsgenauigkeit, die in irgendeiner Stellung festgesetzt werden kann und die auf jeden Fall mit grösster Genauigkeit dank der Unterteilung des Oeffnungswinkels des Ventils mit einer ganz feinen Abstufung wiederholbar ist. All dies vereinfacht die Abgleichoperation der verschiedenen Stränge in einer Heizanlage.

## Patentansprüche

1. Strangregulierventil für eine Heizanlage, mit einem Ventilgehäuse (2, 9), einem Zuflussanschluss (3) für die Flüssigkeitsspeisung, einem Abflussanschluss (10) für gemessene und dosierte Flüssigkeitsspeisung an den Strang und mit einem Verschluss (5), dessen Stellung, die von aussen gelenkt werden kann, die Durchflussmenge des Ventils bestimmt, dadurch gekennzeichnet, dass der Ventilverschluss ein Kugelverschluss (5) ist, der sich im wesentlichen senkrecht gegenüber der geraden Richtung des Flüssigkeitdurchganges (19) durch das Ventil (1) um eine Achse dreht (15) und dass stromabwärts und stromaufwärts vom Kugelverschluss (5) im Ventilgehäuse Verbindungslöcher (17,18) mit dem Flüssigkeitdurchgangskanal (19) im Ventil vorgesehen sind, durch deren Anschluss an ein dafür vorgesehenes Gerät der Druckunterschied (Δp) in der Flüssigkeitsströmung und, indirekt, die Durchflussmenge des Ventils (1) bestimmt wird und dass der Flüssigkeitdurchgangskanal (19) durch das Ventil (1), bestehend aus dem Kanalteil im Zuflussanschluss (3), dem Kanalteil im Abflussanschluss (10) und aus dem Durchgang durch den Kugelverschluss (5), Engpässe (38,39) vor und nach dem Kugelverschluss (5), das heisst, im Kanalteil des Zuflussanschlusses (3), bzw. im Kanalteil des Abflusskanales (10), aufweist, sodass eine im wesentlichen lineare Verhältnismässigkeit zwischen der Ventildurchflussmenge und dem Drehwinkel des Kugelverschlusses (5) erzielt wird.

2. Ventil nach Anspruch 1,
dadurch gekennzeichnet, dass der Kugelverschluss (5) durch einen Drehmechanismus betrieben wird, der in der Lage ist, die Winkelstellung des Ventilkugelverschlusses (5) mit einer Fehlergenauigkeit von weniger als ± 30° zu bestimmen.

3. Ventil nach Anspruch 2,
dadurch gekennzeichnet, dass der Drehmechanismus aus einem Schneckenradgetriebe (16,21) mit einem Untersetzungsverhältnis grösser als 1 :20 besteht und dass die Winkelstellung des auf der Achse des Kugelverschlusses (5) befestigten Getriebe (16) durch eine Kennziffer (22) als Basisregulierung bezeichnet wird, während die Winkelstellung der Schnecke (21) durch eine Kennziffer (23) als Feineinstellung bezeichnet wird.

4. Ventil nach Anspruch 3,
dadurch gekennzeichnet, dass die Schneckenachse (21) ein Rad (24) für den Handbetrieb aufweist.

5. Ventil nach Anspruch 2,
dadurch gekennzeichnet, dass der Drehmechanismus mit einer regulierbaren Anschlagvorrichtung (32) versehen ist, durch welche von aussen die Stellung der maximalen Ventildurchflussmenge festgelegt werden kann.

6. Ventil nach Anspruch 3 und 5,
dadurch gekennzeichnet, dass die Anschlagvorrichtung aus einem büchsenförmigen, regulierbaren Sperranschlag (37) besteht, gegen welchen ein Sicherungsring (33), der sich auf der Schnecke (21) axial verschiebt, zum Anschlag kommt, da er auf ihr angeschraubt ist, sich aber nicht drehen kann, wenn die Schnecke (21) im Ventilöffnungssinn dreht.

7. Ventil nach Anspruch 1,
dadurch gekennzeichnet, dass die Verbindungslöcher (17,18) in Übereinstimmung mit den Engpässen (38,39) vorgesehen sind.

8. Ventil nach Anspruch 1,
dadurch gekennzeichnet, dass das ganze Ventil (1) in ein wärmeisolierendes Gehäuse (27) eingeschlossen ist, welches aus wenigstens zwei separaten Teilen in einer Mittelebene besteht, sodass die Montage auf das auf seine Leitungen montierte Ventil ermöglicht wird, wobei weiter das Gehäuse (27) eine Öffnung für das Betriebsrad (24) und die angemessenen Öffnungen für die Rohranschlüsse des Flüssigkeitszuflusses und -rückflusses frei lässt, sowie die Beobachtungsöffnungen für die Regulierungskennziffern (22,23) des Ventils.

9. Ventil nach Anspruch 8,
dadurch gekennzeichnet, dass das Isoliergehäuse (27) aus Polyurethan-, Polypropylen- oder Polystyrol-Schaumstoffmaterial hergestellt ist.

## Claims

1. Control valve for a train of pipes for a heating installation, comprising a valve housing (2, 9), an inflow connection (3) for the liquid infeed, a flow-off connection (10) for measured and metered liquid infeed to the train and comprising a closure (5), the position of which, which can be controlled from the outside, determines the amount flowing through the valve, characterised in that the valve closure is a ball closure (5) which rotates substantially vertically about an axis (15) with respect to the straight direction of the liquid passage (19) through the valve (1); and in that downstream and upstream of the ball closure (5) in the valve housing connection holes (17, 18) to the liquid passage (19) are provided in the valve, through the connection of which to a device provided for this the pressure difference (Δp) in the liquid flow and, indirectly, the amount flowing through the valve (1) is determined; and in that the liquid passage (19) through the valve (1), consisting of the passage part in the inflow connection (3), of the passage part in the flow-off connection (10) and of the passage through the ball closure (5), has narrowings (38, 39) ahead of and after the ball closure (5), that is, in the passage part of the inflow connection (3) or in the passage part of the flow-off connection (10) respectively, so that a substantially linear relationship between the amount flowing through the valve and the rotational angle of the ball closure (5) is achieved.

2. Valve in accordance with claim 1,
characterised in that the ball closure (5) is operated by a rotational mechanism capable of determining the angular position of the valve ball closure (5) with an error precision of less than ± 30°.

3. Valve in accordance with claim 2,
characterised in that the rotational mechanism consists of a worm gear transmission (16, 21) with a transmission ratio greater than 1 : 20; and in that the angular position of the transmission (16), which is mounted on the axis of the ball closure (5), is designated as a basis regulation by a reference number (22), whereas the angular position of the worm (21) is designated by a reference number (23) as a fine adjustment.

4. Valve in accordance with claim 3,
characterised in that the worm axle (21) has a wheel (24) for hand operation.

5. Valve in accordance with claim 2,
characterised in that the rotational mechanism is provided with a regulatable abutment device (32) for determining from the outside the position of the maximum amount flowing through the valve.

6. Valve in accordance with claim 3 and claim 5,
characterised in that the abutment device consists of a socket-like, regulatable blocking abutment (37) against which a securing ring (33), which displaces axially on the worm (21), comes to abutment, since it is screwed onto it, but can not rotate when the worm (21) rotates in the valve opening sense.

7. Valve in accordance with claim 1,
characterised in that the connection holes (17, 18) are provided in correspondence with the narrowings (38, 39).

8. Valve in accordance with claim 1,
characterised in that the entire valve (1) is enclosed in a heat-insulating housing (27) consisting of at least two separate parts in a middle plane, so that the mounting on the valve, which is mounted on its line, is enabled, with furthermore the housing (27) leaving free an opening for the operation wheel (24) and the appropriate openings for the pipe connections of the liquid inflow and outflow as well as the observation openings for the regulation code numbers (22, 23) of the valve.

9. Valve in accordance with claim 8,
characterised in that the insulation housing (27) is manufactured of polyurethane, polypropylene or polystyrene foam material.

## Revendications

1. Vanne de régulation d'une ligne de conduits pour une installation de chauffage, comportant un corps (2, 9) de vanne, un raccord (3) d'admission pour l'alimentation en liquide, un raccord (10) de sortie pour une alimentation en liquide mesurée et dosée de la ligne de conduits et un obturateur (5), dont la position, qui peut être dirigée de l'extérieur, détermine le débit de liquide qui passe dans la vanne, caractérisée en ce que l'obturateur de vanne est un obturateur (5) sphérique, qui peut tourner par rapport à un axe (15) en étant sensiblement orthogonal à la direction en ligne droite du passage (19) pour le liquide dans la vanne (1) et en ce qu'en amont et en aval de l'obturateur (5) sphérique sont prévus dans le corps de vanne des trous (17, 18) de liaison avec le canal (19) de passage de liquide dans la vanne, aux raccords desquels est déterminée, par un dispositif prévu à cet effet, la différence (Δp) de pression dans le courant de liquide et, de manière indirecte, le débit de la vanne (1), et en ce que le canal (19) de passage de liquide dans la vanne (1), constitué de la partie formant canal dans le raccord d'admission, de la partie formant canal dans le raccord (10) de sortie et de la traversée dans l'obturateur (5) sphérique, comporte des goulots d'étranglement (38, 39) avant et après l'obturateur (5) sphérique, c'est-à-dire dans la partie formant canal du raccord (3) d'admission ou dans la partie formant canal du raccord (10) de sortie, de manière à obtenir un rapport sensiblement linéaire entre le débit de la vanne et l'angle de rotation de l'obturateur (5) sphérique

2. Vanne suivant la revendication 1,
caractérisée en ce que l'obturateur (5) sphérique est entraîné par un mécanisme de rotation, qui est capable de déterminer la position angulaire de l'obturateur (5) sphérique de la vanne avec une précision sur l'erreur inférieure à plus ou moins 30°.

3. Vanne suivant la revendication 2,
caractérisée en ce que le mécanisme de rotation est constitué d'un engrenage (16, 21) à vis sans fin ayant un rapport de transmission supérieur à 1:20 et en ce que la position angulaire de l'engrenage (16) fixée à l'axe de l'obturateur (5) sphérique est désignée par un chiffre (22) caractéristique en tant que régulation de base, tandis que la position angulaire de la vis (21) sans fin est désignée par un chiffre (23) caractéristique en tant que réglage fin.

4. Vanne suivant la revendication 3,
caractérisée en ce que l'axe (21) de la vis sans fin comporte une roue (24) pour l'entraînement à la main.

5. Vanne suivant la revendication 2,
caractérisée en ce que le mécanisme de rotation est muni d'un dispositif (32) de butée pouvant être réglé, par lequel on peut fixer le débit maximum de la vanne de l'extérieur.

6. Vanne suivant la revendication 3 et 5,
caractérisée en ce que le dispositif de butée est constitué d'une butée (37) de blocage pouvant être réglée et en forme de douille, contre laquelle vient en butée une bague (33) de sécurité, qui coulisse axialement sur la vis (21) sans fin, puisqu'elle y est vissée, mais ne peut pas tourner lorsque la vis (21) sans fin tourne dans le sens d'ouverture de la vanne.

7. Vanne suivant la revendication 1,
caractérisée en ce que les trous (17, 18) de liaison sont prévus en correspondance avec les goulots (38, 39) d'étranglement.

8. Vanne suivant la revendication 1,
caractérisée en ce que la vanne (1) dans son ensemble est enfermée dans un corps (27) en matériau isolant vis-à-vis de la chaleur, qui est constitué d'au moins deux parties séparées dans un plan médian, de sorte que le montage sur la vanne montée sur ses conduits est possible, le corps (27) laissant en outre dégagée une ouverture pour la roue (24) d'entraînement et les ouvertures adaptées aux raccords de tuyau des écoulements d'admission de liquide et de sortie de liquide, ainsi que des ouvertures d'observation pour les chiffres caractéristiques de régulation (22, 23) de la vanne.

9. Vanne suivant la revendication 8,
caractérisée en ce que le corps (27) isolant est fabriqué en un matériau de mousse à base de polystyrène, de polypropylène ou de polyuréthanne.
